# FASCICULE DE BREVET EUROPEEN

(11) **EP 0 578 990 B1**
(45) Date de publication et mention de la délivrance du brevet: **12.07.1995**
(21) Numéro de dépôt: 93109713.3
(22) Date de dépôt: 15.06.1993
(51) Int. Cl.: B65H 31/32

(54) **Organe de retenue de feuilles pour un magazin d'empilage**
Blätter-Rückhalteorgan für ein Stapelmagazin
Sheet retaining device for a stacking device

(30) Priorité: 03.07.1992 FR 9208679
(43) Date de publication de la demande: 19.01.1994
(73) Titulaire: S.A. MARTIN, F-69628 Villeurbanne (FR)
(72) Inventeur: Capdeboscq, Bernard, F-38540 St Just-Chaleyssin (FR)
(74) Mandataire: Colomb, Claude

(56) Documents cités:
- EP-A- 0 153 983
- DE-A- 1 957 337

## Description

L'invention concerne un organe de retenue de feuilles pour un magasin d'empilage, notamment pour un magasin d'empilage de flancs découpés, de plaques ou de boîtes de carton, du type comprenant une grille supérieure et une grille inférieure de retenue des feuilles, constituées par les tiges de vérins disposés dans les parois frontale et arrière du magasin.

Dans la pratique, on connaît déjà des magasins d'empilage de feuilles de carton ondulé travaillant conjointement avec des courroies transporteuses amenant les feuilles au-dessus du magasin d'empilage. Ces courroies transporteuses sont en général agencées de façon à ce qu'elles puissent lâcher les feuilles au dessus du magasin d'empilage dans lequel elles tombent par gravité.

Un tel magasin d'empilage est décrit plus en détail dans la demande de brevet EP-A-501 213, document appartenant à l'état de la technique selon l'Art. 54(3) CBE. Ce magasin d'empilage comprend entre autres une paroi frontale et une paroi arrière dans lesquelles sont montés des vérins dont les tiges, lorsqu'elles sont avancées, constituent une première grille de retenue des feuilles permettant l'évacuation d'un paquet de feuilles préalablement formé sur une seconde grille de retenue également constituée par les tiges d'autres vérins montés eux-aussi dans les parois frontale et arrière. L'évacuation du paquet formé sur la seconde grille étant assurée, après que les tiges des vérins de la seconde grille aient été escamotées, par un transporteur à rouleaux.

Les vérins utilisés dans le dispositif mentionné ci-avant sont des vérins conventionnels que l'on peut trouver dans le commerce. En particulier, leurs tiges sont métalliques et de ce fait très rigides.

A l'utilisation, on a remarqué que lors d'un bourrage, dans le cas d'un travail à grande vitesse, la rigidité des tiges métalliques des vérins constituait un inconvénient non négligeable en ce sens que l'accumulation des feuilles entre la première grille, en l'occurrence la grille supérieure, formée par les tiges des vérins, et les courroies transporteuses causait des dégâts importants aux tiges des vérins voire, dans certains cas, leur rupture. De plus la remise en fonction du dispositif après un bourrage s'avère très difficile en raison de la compression des feuilles entre la grille et les courroies transporteuses qui empêche un retrait aisé des tiges des vérins, celles-ci étant plus ou moins fléchies ou courbées et coincées dans les guidages de leurs vérins respectifs.

On a même observé, dans certains cas, des déformations permanentes tellement importantes des tiges des vérins qu'il devenait impossible de les escamoter à l'intérieur des vérins.

Des vérins utilisés dans des magazins d'empilage sont connus aussi par les documents DE-A-195 7337 et EP-A-153 983.

La présente invention a pour but de remédier aux inconvénients précités en résolvant le problème posé par la déformation permanente des tiges des vérins lors d'un bourrage intervenant dans un magasin d'empilage.

A cet effet, selon l'un des aspects de l'invention, l'organe de retenue des feuilles est constitué par une série de vérins comportant chacun une tige déformable élastiquement, de façon non permanente, enchâssée à l'une de ses extrémités dans un piston lui aussi déformable élastiquement de façon non permanente, la tige ainsi que le piston des vérins etant déformables elastiquement de façon que, lors d'un bourrage eventuel survenant pendant l'empilage des feuilles sur les tiges des vérins, ces tiges se déforment elastiquement et ne soient pas deteriorées par une déformation permanente et en ce que ladite tige déformable élastiquement de façon non permanente est guidée, lors de son déplacement, dans un palier et par la surface circonférentielle du piston coulissant dans la jupe du cylindre du vérin.

Selon un autre aspect de l'invention, la tige élastiquement déformable, de façon non permanente, de chacun des vérins est guidée, lors de son déplacement dans un palier lisse.

Avantageusement, la tige élastiquement déformable, de façon non permanente, de chacun des vérins est guidée, lors de son déplacement dans un palier à rotule.

De préférence, la tige élastiquement déformable, de façon non permanente, de chacun des vérins est réalisée en polyester thermoplastique.

De préférence enfin, le piston déformable élastiquement, de façon non permanente, est réalisé en polyester thermoplastique.

Les avantages obtenus grâce à cette invention consistent essentiellement en ce que lors d'un bourrage éventuel survenant pendant l'empilage des feuilles de carton ondulé sur les tiges des vérins, ces tiges ne soient pas détériorées et par là qu'aucun remplacement des vérins éventuellement détériorés ne soit nécessaire.

Par conséquent, l'utilisation d'un organe de retenue selon l'invention permet d'assurer un meilleur rendement du dispositif d'empilage en raison de la facilité et de la rapidité de remettre ce dispositif d'empilage en service après un bourrage intempestif.

Une forme de réalisation d'un organe de retenue de feuilles est décrite ci-après, à titre d'exemple, à l'aide des dessins annexés dans lesquels :
- La figure 1 représente un dispositif d'empilage,
- La figure 2 représente, en coupe partielle, une première forme de réalisation d'un vérin de l'organe de retenue et,
- La figure 3 représente, en coupe partielle, une seconde forme de réalisation d'un vérin de l'organe de retenue.

Le dispositif d'empilage 1 représenté sur la figure 1 comprend une série de courroies transporteuses 2 coopérant avec un dispositif d'aspiration 3 et un organe d'éjection 4 des feuilles de carton ondulé. Les feuilles de carton ondulé, provenant d'une machine de traitement placée en amont du dispositif d'empilage 1, sont transportées par les courroies transporteuses 2 jusqu'au dessus d'un magasin 6, formé d'une paroi frontale 7 et d'une paroi arrière 8, dans lequel elles seront empilées après avoir été détachées des courroies transporteuses 2 au moyen de l'organe d'éjection 4. Dans un premier temps, les feuilles de carton ondulé s'empileront sur une grille inférieure 9 matérialisée par les tiges métalliques des vérins 10 et 11 agencés dans les parois frontale 7 et arrière 8. Sur la figure 1, les tiges des vérins 10 et 11 sont en position escamotée car la pile 12 de feuilles de carton ondulé déjà formée est représentée dans sa phase d'évacuation sur les rouleaux du transporteur 13. Comme on peut le remarquer sur la figure 1, une grille supérieure 14, formée par les tiges métalliques 15 et 16 des vérins 17 et 18, est disposée au voisinage inférieur des courroies transporteuses 2 de façon à retenir les feuilles de carton ondulé arrivant dans le dispositif d'empilage 1 durant le temps nécessaire aux opérations d'évacuation de la pile 12 de feuilles déjà formée.

Le genre de dispositif d'empilage 1 que nous venons de décrire travaille à grande vitesse et il peut se produire quelquefois des bourrages intempestifs dûs, par exemple, à une feuille non conforme ou détériorée arrivant dans le dispositif.

Il se produit alors une accumulation de feuilles entre la feuille 19, ou un petit paquet de ces feuilles, reposant sur les tiges 15 et 16 et les courroies transporteuses 2. L'accumulation de feuilles est symboliquement représentée ici par une feuille détériorée 20.

Le carton ondulé étant une matière relativement résistante, son accumulation entre les courroies transporteuses 2 et les tiges 15 et 16 de la grille supérieure 14 va engendrer des efforts importants sur les tiges 15 et 16 et même provoquer sur celles-ci une déformation permanente, voire leur détérioration complète ou leur rupture. Comme représenté sur la figure 1, les tiges métalliques 15 et 16 sont courbées sous l'effet du bourrage et on peut comprendre, à l'évidence, qu'il ne sera pas possible d'actionner les vérins 17 et 18 pour rétablir des conditions de fonctionnement normales en éliminant les feuilles comprimées entre les tiges 15 et 16 et les courroies transporteuses 2. Un démontage complet de cette partie du dispositif d'empilage 1 sera donc nécessaire et prendra beaucoup de temps pour rétablir la situation. Il faudra même, dans le cas où les tiges 15 et 16 ont subi une déformation permanente ou ont été irrémédiablement endommagées, procéder au remplacement des vérins concernés.

La figure 2 représente, en coupe partielle, une première forme de réalisation d'un vérin 17, respectivement 18, de la grille supérieure 14. Le vérin 17 comporte un cylindre 25 obturé à l'une de ses extrémités par un manchon 26 au travers duquel s'effectue l'alimentation en fluide de ce vérin. Dans le présent cas, le fluide utilisé est de l'air comprimé. L'autre extrémité du cylindre 25 est, quant à elle, fermée par un autre manchon 27 dans lequel est agencé un palier lisse 28 servant de guidage pour la tige 15, respectivement 16, du vérin 17. Le palier lisse 28, est de préférence constitué d'une douille 29 et d'un joint d'étanchéité 30.

La tige 15 est une tige cylindrique et possède des caractéristiques mécaniques autorisant une déformation non permanente lorsque elle est soumise à des efforts radiaux illustrés théoriquement ici par la simple flèche 31. Ainsi que nous l'avons précédemment exposé, ces efforts sur les tiges 15, 16 formant la grille supérieure 14 proviennent essentiellement des forces engendrées par l'accumulation des feuilles de carton ondulé entre les courroies transporteuses 2 et les tiges 15, 16 de la grille 14 (voir figure 1). La tige 15 est de préférence réalisée en matière synthétique telle que du polyester thermoplastique mais on pourrait également imaginer de la réaliser par exemple au moyen d'un organe mécanique tel qu'un ressort à spires plates et jointives entouré d'une gaine assurant un déplacement acceptable de la tige dans le palier lisse 28.

Dans l'exemple illustré sur la figure 2, la tige 15 est enchâssée dans un piston 32 où elle est assurée à l'aide d'une goupille 33. Dans cette exécution, le piston 32 est lui aussi réalisé en polyester thermoplastique de façon à ce qu'il puisse également être quelque peu déformé lorsque des efforts sont appliqués à la tige 15 quand elle occupe sa position avancée. Dans la forme de réalisation illustrée, le piston 32 est rappelé en arrière au moyen d'un ressort 34 prenant appui, d'une part, contre la face 35 du piston 32 et d'autre part contre la face 36 du manchon 27. On peut aisément imaginer, pour éviter l'utilisation de ce ressort 34, d'employer un vérin du type à double effet.

La figure 3 représente, en coupe partielle, une seconde forme de réalisation d'un vérin 17, respectivement 18, de la grille supérieure 14. Dans cette forme de réalisation, le palier de guidage de la tige 15 logé dans le manchon 27 est un palier à rotule 37 ce qui assure un meilleur fonctionnement du vérin lors d'une déformation importante de la tige 15.

Il est à remarquer que l'on pourrait, dans un esprit d'unification des éléments constituant les grilles de retenues, équiper aussi la grille inférieure 9 avec le type de vérin décrit ci-avant.

## Revendications

1. Organe de retenue de feuilles pour un magasin d'empilage, notamment pour un magasin d'empilage (6) de flancs découpés, de plaques ou de boîtes de carton, du type comprenant une grille supérieure (14) et une grille inférieure (9) de retenue des feuilles, constituées par les tiges (15, 16) de vérins (10, 11, 17, 18) disposés dans les parois frontale (7) et arrière (8) du magasin, caractérisé en ce que la grille supérieure (14) est constituée par une série de vérins (17, 18) comportant chacun une tige (15, 16) déformable élastiquement de façon non permanente, enchâssée à l'une de ses extrémités dans un piston (32) lui aussi déformable élastiquement de façon non permanente, la tige (15, 16) ainsi que le piston (32) des vérins (17, 18) étant déformables elastiquement de façon que, lors d'un bourrage eventuel survenant pendant l'empilage des feuilles sur les tiges des vérins, ces tiges se déforment elastiquement et ne soient pas deteriorées par une déformation permanente et en ce que ladite tige (15, 16) déformable élastiquement de façon non permanente est guidée, lors de son déplacement, dans un palier (28) et par la surface circonférentielle du piston (32) coulissant dans la jupe du cylindre (25) du vérin (17, 18).

2. Organe de retenue de feuilles selon la revendication 1, caractérisé en ce que la tige (15, 16) élastiquement déformable de chacun des vérins (17, 18) est guidée, lors de son déplacement dans un palier lisse.

3. Organe de retenue de feuilles selon la revendication 2, caractérisé en ce que la tige (15, 16) élastiquement déformable de chacun des vérins (17, 18) est guidée, lors de son déplacement dans un palier à rotule (37).

4. Organe de retenue de feuilles selon la revendication 1, caractérisé en ce que la tige (15, 16) élastiquement déformable de chacun des vérins (17, 18) est réalisée en polyester thermoplastique.

5. Organe de retenue de feuille selon la revendication 1, caractérisé en ce que le piston (32) élastiquement déformable est réalisé en polyester thermoplastique.

## Claims

1. Sheet supporting organ for a stacker, especially for a stacker (6) destined to receive die-cut blanks, boards or paperboard boxes, comprising an upper sheet supporting grid (14) and a lower sheet supporting grid (9) made up by the rods (15, 16) of the jacks (10, 11, 17, 18) arranged on the front wall (7) and the rear wall (8) of the stacker, characterized by the fact that the upper grid (14) consists of a series of jacks (17, 18) each comprising an elastically though not permanently deformable rod (15, 16) which is set at one of its ends in a piston (32) that is also elastically though not permanently deformable, the rod (15, 16) and the piston (32) being elastically deformable so that these rods will become elastically deformed and will not be damaged by a permanent deformation when a possible jam occurs during the piling of the sheets on the rods of these jacks, and by the fact that the said elastically though not permanently deformable rod (15, 16) is guided into a bearing (28) when moved as well as by the circumferential surface of the piston (32) sliding in the skirt of the cylinder (25) of the jack (17, 18).

2. Sheet supporting organ according to claim 1, characterized by the fact that the elastically deformable rod (15, 16) of every jack (17, 18) is guided in a smooth bearing when moved.

3. Sheet supporting organ according to claim 2, characterized by the fact that the elastically deformable rod (15, 16) of every jack (17, 18) is guided in a bearing with swivel (37) when moved.

4. Sheet supporting organ according to claim 1, characterized by the fact that the elastically deformable rod (15, 16) of every jack (17, 18) is made of thermoplastic polyester.

5. Sheet supporting organ according to claim 1, characterized by the fact that the elastically deformable piston (32) is made of thermoplastic polyester.

## Patentansprüche

1. Bogenrückhalteorgan für ein Stapelmagazin, vor allem für ein Magazin (6) zum Stapeln der gestanzten Zuschnitte, Platten or Kartonschachteln, in der Ausführung mit einem oberen Rechen (14) und einem unteren Rechen (9) zum Zurückhalten der Bogen, wobei die besagten Rechen aus Stangen (15, 16) der Heber (10, 11, 17, 18) bestehen, die an der Vorderwand (7) und Hinterwand (8) des Magazins angeordnet sind, dadurch gekennzeichnet, dass der obere Rechen (14) aus einer Anzahl Heber (17, 18) besteht, die jeweils eine elastisch, jedoch nicht dauernd verformbare Stange (15, 16) besitzen, die mit einem ihrer Enden in einen Kolben (32) eingelassen sind, der seinerseits elastisch, jedoch nicht dauernd verformbar ist, wobei die Stange (15, 16) sowie der Kolben (32) der Heber (17, 18) elastisch so verformbar sind, dass diese Stangen sich bei einer etwaigen Stauung im Verlaufe des Bogenstapelns auf den Heberstangen elastisch verformen und nicht durch eine dauernde Verformung beschädigt werden, und dass die besagte elastisch, jedoch nicht dauernd verformbare Stange (15, 16) bei ihrer Bewegung in einem Lager (28) und über die Umfangsfläche des Kolbens (32), der im Mantel des Zylinders (25) von Heber (17, 18) gleitet, geführt wird.

2. Bogenrückhalteorgan gemäss Patentanspruch 1, dadurch gekennzeichnet, dass jede elastisch verformbare Stange (15, 16) der einzelnen Heber (17, 18) bei ihrer Verschiebung im Gleitlager geführt wird.

3. Bogenrückhalteorgan gemäss Patentanspruch 2, dadurch gekennzeichnet, dass jede elastisch verformbare Stange (15, 16) der einzelnen Heber (17, 18) bei ihrer Verschiebung in einem Pendellager (37) geführt wird.

4. Bogenrückhalteorgan gemäss Patentanspruch 1, dadurch gekennzeichnet, dass jede elastisch verformbare Stange (15, 16) der einzelnen Heber (17, 18) aus thermoplastischem Polyester hergestellt ist.

5. Bogenrückhalteorgan gemäss Patentanspruch 1, dadurch gekennzeichnet, dass jeder elastisch verformbare Kolben (32) aus thermoplastischem Polyester hergestellt ist.
